# EUROPÄISCHE PATENTSCHRIFT

(11) **EP 3 587 995 B1**
(45) Veröffentlichungstag und Bekanntmachung des Hinweises auf die Patenterteilung: **24.01.2024**
(21) Anmeldenummer: 19178395.0
(22) Anmeldetag: 05.06.2019
(51) Int. Cl.: F42B 10/40

(54) **BASE-BLEED UND GESCHOSS MIT EINEM BASE-BLEED**
BASE-BLEED AND PROJECTILE WITH A BASE-BLEED
GÉNÉRATEUR DE TYPE BASE-BLEED ET PROJECTILE DOTÉ D'UN GÉNÉRATEUR DE TYPE BASE-BLEED

(30) Priorität: 22.06.2018 DE 102018115080
(43) Veröffentlichungstag der Anmeldung: 01.01.2020
(73) Patentinhaber: Rheinmetall Waffe Munition GmbH, 29345 Südheide (DE)
(72) Erfinder: BECKER, Andre, 29227 Celle (DE)
(74) Vertreter: DREISS Patentanwälte PartG mbB

(56) Entgegenhaltungen:
- DE-T2-602006 000 175
- GB-A- 2 131 926
- US-A1- 2011 094 372

## Beschreibung

Die Erfindung beschäftigt sich mit einem Geschoss, ausweisend ein Base-Bleed. Die Erfindung betrifft insbesondere eine Vorrichtung zum (Wieder-)Verschließen des Base-Bleeds eines derartigen Base-Bleed Geschosses.

Das indirekte Feuer aus großer Distanz ist aus dem Fähigkeitsanspruch einer Armee nicht wegzudenken. Bei der Bewertung der Effizienz moderner Rohrartillerie stehen die Mobilität, die Präzision und die Reichweite im Fokus. Die Funktionsschnittstellen des Geschosses zum Waffensystem sind hierbei weitestgehend standardisiert und somit für die im Bereich der Artillerie angestrebte Reichweitenoptimierung nur eingeschränkt nutzbar.

Ein darauf beruhendes Munitionskonzept beschreibt die nicht vorveröffentlichte DE 10 2017 105 565.7. Hier wird vorgeschlagen, ein Artilleriegeschoss aus mehreren Bauteilen individuell zusammenzustellen. Dabei können die Reichweite und die Nutzlast ein Kriterium bei der Zusammenstellung des Artilleriegeschosses sein. Nutzlasten als Komponenten bzw.a Baukastenteile des Munitionsbaukastens bestimmen die Aufgabe der Artilleriemunition. Zu diesen Nutzlasten zählen insbesondere insensitive Sprengstoffe (IHE), Leucht-, Effekt- sowie Nebelkörper als Wirkkörper (Payload). Teile des Munitionsbaukastens zur Reichweiteneinstellung sind Base-Bleeds und Boat Tails.

Eine der bekanntesten Möglichkeiten zur Reichweitenoptimierung eines Artilleriegeschosses ohne Änderung standardisierter Parameter wie Gasdruck und Mündungsgeschwindigkeit ist die Verwendung eines Base-Bleeds zur Verminderung des Bodensogs auf der Flugbahn. Dabei wird durch einen abbrennenden pyrotechnischen Satz im Base-Bleed ein Gasstrom erzeugt, der in dem Bereich hinter dem Geschoss wirksam ist. Dieser pyrotechnische Satz wird mit Hilfe der energiereichen hochgespannten Treibladungsgase im Geschossheck unmittelbar nach dem Abschuss des Geschosses aktiviert. Zu diesem Zweck wird die Energie der Treibladungsgase genutzt, um eine Schutzbarriere im Geschossheck zu öffnen und den pyrotechnischen Gaserzeuger im Base-Bleed anzuzünden. Diese Anzündung kann durch ein zusätzliches, separates Anzündelement unterstützt werden. Das Anzündelement brennt kurz und heftig ab.

Nachteilig ist, dass es in der Anzündphase des Base-Bleeds zu starken Druckschwankungen und somit zu einer Verringerung von Präzision und Leistung des Base Bleeds kommen kann. Die Präzision eines Artilleriegeschosses (z.B. 105 - 155mm) mit Base-Bleed hängt jedoch zu einem bedeutenden Teil von der schnellen Anzündung und dem gleichmäßigen Abbrand des pyrotechnischen Gaserzeugers ab. Die Leistung des Base-Bleeds bemisst sich im Wesentlichen aus der Reichweitenerhöhung des Geschosses.

Für die angestrebte Reichweitenerhöhung ist es unerlässlich, den Gas-Volumenstrom des Base-Bleeds nach dem Abschuss des Geschosses schnell auf den Soll-Wert zu steigern. Während im Geschützrohr die Treibladungsgase mit hohem Druck auf das Heck des Geschosses wirken, muss der Verschluss des Base-Bleeds durchbrochen und der pyrotechnische Gaserzeuger respektive das Anzündelement angezündet werden. Wenn das Geschoss nach wenigen Millisekunden das Geschützrohr verlässt, fällt der Druck am Geschossheck schlagartig ab. Hierbei besteht die Gefahr, dass ein oberflächig angebrannter pyrotechnischer Gaserzeuger in diesem Moment wieder verlöscht. In diesem Fall müsste das weniger druckempfindliche Anzündelement den pyrotechnischen Gaserzeuger wieder anzünden. Da aber zu diesem Zeitpunkt die Barriere am Geschossheck bereits durchbrochen ist, und aufgrund der Strömungsverhältnisse ein Unterdruck am Geschossheck wirkt, bestehen für eine schnelle und präzise Anzündung sehr ungünstige Bedingungen.

Ein weiterer Nachteil ist, dass beim Abschuss des Geschosses Teile des Base-Bleed Verschlusses oder der gesamte Verschluss in den Base-Bleed hineingedrückt werden. Diese Reste können in Folge zu einer Störung der Gaserzeugung führen.

DE 60 2006 000 175 T2 offenbart ein mit einem Führungsband versehenes Artilleriegeschoss, welches einen Base-Bleed (Block einer Treibladung) aufweist, der in einer Kammer angeordnet ist. Ein dünner Plättchen-Verschluss aus Papier oder Aluminium-Folie kann eine Bohrung verschließen, die mit der Kammer strömungsverbunden ist. Dieses Plättchen kann in der innenballistischen Phase zerbrochen werden. Weiter ist ein Kolben vorgesehen, der bei Überdruck in der Kammer zur Bohrung hin verlagert wird und die Bohrung verschließt. Die Vorrichtung weist einen vergleichsweise komplexen Aufbau mit einer hohen Anzahl an Komponenten auf.

Die Erfindung stellt sich die Aufgabe, diese Nachteile abzuschaffen.

Gelöst wird diese Aufgabe durch die Merkmale des Patentanspruchs 1. Vorteilhafte Ausführungen finden sich in den Unteransprüchen wieder.

Der Erfindung liegt die Idee zugrunde, den Base-Bleed eines Geschosses derart auszugestalten, dass eine schnelle Anzündung und ein gleichmäßiger Abbrand des pyrotechnischen Gaserzeugers sichergestellt werden. Dazu ist eine Vorrichtung vorgesehen, die das (Wieder-) Verschließen des Base-Bleeds zu einem vorgegebenen Zeitpunkt realisiert. Zudem kann die Vorrichtung den Schutz gegen Umwelteinflüsse vor dem Verschuss des Geschosses bzw. der Munition übernehmen.

Durch die Erfindung wird sichergestellt, dass im Geschützrohr genügend heiße Gase in den Base-Bleed eindringen können, um die Oberfläche des pyrotechnischen Gaserzeugers sowie das Anzündelement anzuzünden.

Der Base-Bleed wird mit Verschuss des Geschosses geöffnet. Wenn das Druckniveau im Geschossheck, d.h. im Base-Bleed, das Druckniveau außerhalb des Base-Bleeds übersteigt, wird durch die Vorrichtung der Base-Bleed (wieder) verschlossen. Die Vorrichtung arbeitet dabei bevorzugt nach dem sogenannten Prinzip einer Rückschlagklappe.

Die Vorrichtung besteht in einer einfachen Ausführung aus einem vorzugsweise runden Rahmen mit zumindest einer mittig im Rahmen verlaufenden Traverse. An dieser Traverse ist eine ebenfalls vorzugsweise runde Membran fixiert. Durch diese Fixierung an der Traverse bilden sich flügelartige Klappen, zumindest zwei. Diese können in den Base-Bleed hineingeschwenkt werden, wenn der Gasdruck außen höher als der Gasdruck innen ist. Dadurch wird der Base-Bleed geöffnet. Die Treibgase können den Gaserzeuger entzünden.

Zum Zeitpunkt, wenn der innen anliegende Gasdruck höher als der von außen wirksame Gasdruck ist, d.h., wenn der pyrotechnische Gaserzeuger wirksam geworden ist, werden die Flügel oder Klappen gegen den Rahmen der Vorrichtung gedrückt, der Base-Bleed wieder ge- bzw. verschlossen.

Der pyrotechnische Gaserzeuger und das Anzündelement des Base-Bleeds werden somit vor einem starken Druckabfall bei Verlassen des Geschützrohres geschützt. Die Anzündung des pyrotechnischen Gaserzeugers erfolgt schnell und gleichmäßig.

Wenn der Druck im Base-Bleed seine technische Auslegungsgrenze nach dem Wiederverschließen erreicht hat, wird die Vorrichtung ganz, zumindest aber zu großen Teilen ausgestoßen. Die Wirkungsphase des Base-Bleeds beginnt. Optional kann durch die Wirkung der erfindungsgemäßen Vorrichtung das Anzündelement auch entfallen.

Mit der Vorrichtung wird kein Verschlusselement unkontrolliert in den Base-Bleed hineingedrückt. Die Druckschwankungen im Base-Bleed beim Verlassen des Geschützrohres werden minimiert. Durch den im Inneren gestauten Druck erfolgt eine schnelle und präzise Anzündung des pyrotechnischen Gaserzeugers. Die Steigerung der Reichweite und Präzision des Geschosses wird sichergestellt.

Anhand eines Ausführungsbeispiels mit Zeichnungen soll die Erfindung näher erläutert werden. Es zeigt:
- Fig.1: in einer skizzenhaften Schnittdarstellung ein Heckteil eines Geschosses mit einem Base-Bleed im Heckteil,
- Fig.2: eine skizzenartige Darstellung einer Vorrichtung aus Fig. 1.

Fig. 1 zeigt ein Heckteil 1 eines nicht vollständig dargestellten Artilleriegeschosses 10. Am Heckteil 1 angebracht ist ein Base-Bleed 11. Der Base-Bleed 11 umfasst ein Gehäuse 12. Dieses dient zur Aufnahme eines pyrotechnischen Gaserzeugers 2 und ggf. eines Anzündelementes 3. Der Base-Bleed 11 ist durch eine Vorrichtung 4 verschließbar. Die Vorrichtung 4 kann zudem den pyrotechnischen Satz (Gaserzeuger) 2 vor dem Verschuss schützen.

Durch die Vorrichtung 4 wird aber auch sichergestellt, dass im Geschützrohr (nicht näher dargestellt) ausreichend heiße Gase in den Base-Bleed 11 eindringen können, um die Oberfläche des pyrotechnischen Gaserzeugers 2 sowie ggf. das Anzündelement 3 anzuzünden. Dazu öffnet der Base-Bleed 11 mit Verschuss des Geschosses 10, wodurch genügend heiße Gase in den Base-Bleed 11 eindringen. Wenn das Druckniveau im Geschossheck (Base-Bleed 11) das Druckniveau außerhalb übersteigt, wird durch die Vorrichtung 4 der Base-Bleed 11 wieder verschlossen.

Die Vorrichtung 4 kann in einer besonderen Ausführung eine Art Rückschlagklappe sein.

Fig. 2 zeigt eine mögliche Ausführung der Vorrichtung 4. Die Vorrichtung 4 besteht aus einem vorzugsweise runden Rahmen 5 und einer darauf abgestimmten Membran 6. Die Form des Rahmens kann jedoch frei gewählt werden. Der Rahmen 5 besitzt eine Traverse 5.1. Diese verläuft bevorzugt mittig im Rahmen 5. Die Membran 6 ist an der Traverse 5.1 fest befestigt und liegt auf dem Rahmen 5 auf.

Das Material der Membran 6 ist derart gewählt, dass Flügel oder Klappen 6.2 nach innen in den Base-Bleed 11 hineingeschwenkt werden können. Dazu eignet sich beispielsweise eine dünne Metallmembran, die stabil ist, technisch aber wie ein Federblech wirkt. Diese Metallmembran 6 bzw. das Federblech bzw. wenigstens zwei Federbleche kann/können sich plastisch verformen (6.2).

Die Vorrichtung 4 wird in bzw. an das Gehäuse 12 so ein-/ angebaut, dass die Flügel 6.2 der Membran 6 in den Base-Bleed 11 hineingeschwenkt werden können, wenn der Gasdruck außen höher als der Gasdruck innen ist. Durch das Hineinschwenken der Flügel 6.2 wird der Base-Bleed 11 geöffnet. Zum Zeitpunkt, wenn der innen anliegende Gasdruck höher als der von außen wirksame ist, werden die Flügel 6.2 geschlossen, der Base-Bleed 11 verschlossen. Durch den im Inneren durch Verschließen des Base-Bleeds 11 gestauten Druck erfolgt eine schnelle und präzise Anzündung des pyrotechnischen Gaserzeugers 2.

Wenn der Druck im Base-Bleed 11 seine technische Auslegungsgrenze erreicht hat, wird die Vorrichtung 4 ganz, zumindest aber zu großen Teilen ausgestoßen. Die Wirkungsphase des Base-Bleeds 11 beginnt.

## Patentansprüche

1. Base-Bleed (11), umfassend zumindest ein Gehäuse (12) und einen darin eingebrachten pyrotechnischen Gaserzeuger (2), mit einer den Base-Bleed (11) verschließbaren Vorrichtung (4), wobei die Vorrichtung (4) den Base-Bleed (11) verschließt, wenn ein Gasdruck im Inneren des Base-Bleeds (11) einen Gasdruck außerhalb des Base-Bleed (11) übersteigt, **dadurch gekennzeichnet, dass** die Vorrichtung (4) einen Rahmen (5) mit einer Traverse (5.1) umfasst und an der Traverse (5.1) eine Membran (6) befestigt ist, wobei Flügel oder Klappen (6.2) der Membran (6) nach innen in den Base-Bleed (11) hineingeschwenkt werden können.

2. Base-Bleed (11) nach Anspruch 1, **dadurch gekennzeichnet, dass** durch das Hineinschwenken der Flügel oder Klappen (6.2) der Base-Bleed (11) geöffnet wird.

3. Base-Bleed (11) nach Anspruch 1 oder 2, **dadurch gekennzeichnet, dass** die Traverse (5.1) mittig im Rahmen (5) angeordnet ist.

4. Base- Bleed (11) nach einem der Ansprüche 1 bis 3, **dadurch gekennzeichnet, dass** die Formen des Rahmens (5) und der Membran (6) aufeinander abgestimmt sind.

5. Base- Bleed (11) nach einem der Ansprüche 1 bis 4 **dadurch gekennzeichnet, dass** der Rahmen (5) und/oder die Membran (6) rund, oval, dreieckig, viereckig oder mehreckig ist/sind.

6. Base-Bleed (11) nach einem der Ansprüche 1 bis 5, **dadurch gekennzeichnet, dass** das Material der Membran (6) ein Metall ist.

7. Base-Bleed (11) nach Anspruch 6, **dadurch gekennzeichnet, dass** das Metall ein Federblech ist.

8. Base-Bleed (11) nach einem der Ansprüche 1 bis 7, **dadurch gekennzeichnet, dass** die Vorrichtung (4) derart ausgeführt ist, dass sie ganz, zumindest aber zu großen Teilen, ausgestoßen wird, wenn der Druck im Base-Bleed (11) seine technische Auslegungsgrenze nach dem Wiederverschließen erreicht hat.

9. Geschoss (10) mit Base-Bleed (11) nach einem der Ansprüche 1 bis 8.

10. Geschoss (10) nach Anspruch 9, **dadurch gekennzeichnet, dass** es ein Artilleriegeschoss ist.

## Claims

1. Base bleed (11) comprising at least one housing (12) and a pyrotechnic gas generator (2) introduced therein, comprising a device (4) which can close the base bleed (11), the device (4) closing the base bleed (11) when a gas pressure in the interior of the base bleed (11) exceeds a gas pressure outside the base bleed (11), **characterized in that** the device (4) comprises a frame (5) having a cross-member (5.1) and a membrane (6) is fastened to the cross-member (5.1), it being possible for wings or flaps (6.2) of the membrane (6) to be swung into the base bleed (11).

2. Base bleed (11) according to claim 1, **characterized in that** the base bleed (11) is opened by the wings or flaps (6.2) being swung in.

3. Base bleed (11) according to claim 1 or claim 2, **characterized in that** the cross-member (5.1) is arranged centrally in the frame (5).

4. Base bleed (11) according to any of claims 1 to 3, **characterized in that** the shapes of the frame (5) and of the membrane (6) are matched to one another.

5. Base bleed (11) according to any of claims 1 to 4, **characterized in that** the frame (5) and/or the membrane (6) is/are round, oval, triangular, quadrangular or polygonal.

6. Base bleed (11) according to any of claims 1 to 5, **characterized in that** the material of the membrane (6) is metal.

7. Base bleed (11) according to claim 6, **characterized in that** the metal is a spring metal sheet.

8. Base bleed (11) according to any of claims 1 to 7, **characterized in that** the device (4) is designed such that it is ejected completely, but at least to a large extent, when the pressure in the base bleed (11) has reached its technical design limit after the base bleed has been closed again.

9. Projectile (10) having a base bleed (11) according to any of claims 1 to 8.

10. Projectile (10) according to claim 9, **characterized in that** it is an artillery projectile.

## Revendications

1. Base-bleed (11) comprenant au moins un boîtier (12) et un générateur de gaz pyrotechnique (2) inséré dans celui-ci, avec un dispositif (4) apte à fermer le base-bleed (11), dans lequel le dispositif (4) ferme le base-bleed (11) lorsqu'une pression de gaz à l'intérieur du base-bleed (11) dépasse une pression de gaz à l'extérieur du base-bleed (11), **caractérisé par le fait que** le dispositif (4) présente un cadre (5) avec une traverse (5.1) et qu'une membrane (6) est fixée à la traverse (5.1), dans lequel des ailes ou volets (6.2) de la membrane (6) peuvent pivoter vers l'intérieur dans le base-bleed (11).

2. Base-bleed (11) selon la revendication 1, **caractérisé par le fait que** le base-bleed (11) est ouvert en pivotant vers l'intérieur les ailes ou volets (6.2).

3. Base-Bleed (11) selon la revendication 1 ou 2, **caractérisé par le fait que** la traverse (5.1) est disposée de manière centrale dans le cadre (5).

4. Base-Bleed (11) selon l'une quelconque des revendications 1 à 3, **caractérisé par le fait que** les formes du cadre (5) et de la membrane (6) sont coordonnées entre elles.

5. Base-Bleed (11) selon l'une quelconque des revendications 1 à 4, **caractérisé par le fait que** le cadre (5) et/ou la membrane (6) est/sont ronds, ovales, triangulaires, quadrangulaires ou polygonaux.

6. Base-Bleed (11) selon l'une quelconque des revendications 1 à 5, **caractérisé par le fait que** le matériau de la membrane (6) est un métal.

7. Base-Bleed (11) selon la revendication 6, **caractérisé par le fait que** le métal est une tôle souple.

8. Base-Bleed (11) selon l'une quelconque des revendications 1 à 7, **caractérisé par le fait que** le dispositif (4) est conçu de telle sorte qu'il soit éjecté complètement, mais au moins en grande partie, lorsque la pression régnant dans le base-bleed (11) a atteint sa limite technique de conception après refermeture.

9. Projectile (10) comprenant un base-bleed (11) selon l'une quelconque des revendications 1 à 8.

10. Projectile (10) selon la revendication 9, **caractérisé par le fait qu'**il est un projectile d'artillerie.
